# EUROPÄISCHE PATENTSCHRIFT

(11) **EP 0 141 111 B1**
(45) Veröffentlichungstag und Bekanntmachung des Hinweises auf die Patenterteilung: **12.07.1989**
(21) Anmeldenummer: 84110009.2
(22) Anmeldetag: 22.08.1984
(51) Int. Cl.: F02M 61/20, F02M 61/16, F02M 57/02

(54) **Kraftstoffeinspritzvorrichtung**
Fuel injection device
Dispositif d'injection de combustible

(30) Priorität: 31.08.1983 DE 3331336
(43) Veröffentlichungstag der Anmeldung: 15.05.1985
(73) Patentinhaber: L'ORANGE GMBH, D-70435 Stuttgart (DE)
(72) Erfinder: Prillwitz, Rolf, D-7141 Möglingen (DE)
(74) Vertreter: Baum, Wolfgang, Dipl.-Ing.

(56) Entgegenhaltungen:
- WO-A-80/02180
- US-A- 3 075 707
- US-A- 3 777 984
- US-A- 3 952 711

## Beschreibung

Die Erfindung bezieht sich auf eine Kraftstoffeinspritzvorrichtung mit einer Einspritzpumpe, deren Kolben in einer Bohrung eines Führungskörpers verschiebbar gelagert ist, sowie mit einem unmittelbar gegen die Stirnfläche des Führungskörpers gespannten Düsenelement mit einer dessen Spritzloch steuernden Ventilnadel, die in eine von der Stirnfläche des Führungskörpers ausgehende der Ventilnadel angepaßte Bohrung zu einem in den Führungskörper eingearbeiteten Aufnahmeraum hineinragt, in dem ein Federelement angeordnet ist, das die Ventilnadel auf ihren Ventilsitz drückt, wobei seitlich neben diesem Aufnahmeraum im Führungskörper ein mit dem Pumpenarbeitsraum in Verbindung stehender Kraftstoffkanal verläuft, der in die Stirnfläche des Führungskörpers mündet und dort mit einem zur Düse führenden Kanal des Düsenelements komuniziert.

Eine Kraftstoffeinspritzvorrichtung dieser Art ist aus der DE-OS-1 805 024 bekannt. Sie unterscheidet sich von anderen bekannten Konstruktionen im wesentlichen dadurch, daß nur eine Hochdruckdichtfläche zwischen dem Führungskörper und dem Düsenelement vorhanden ist.

Bei dieser bekannten Ausführung wird der Aufnahmeraum für das Federelement zentral von der Stirnfläche des Führungskörpers als Sackloch eingearbeitet. Der Durchmesser der Bohrung an der Stirnfläche des Führungskörpers ist daher mindestens so groß wie der Durchmesser des Federelementes, das in diesem Aufnahmeraum Platz finden muß. Da der Federdurchmesser vom gewünschten Öffnungsdruck des Ventils abhängt und da außerdem aus Festigkeitsgründen eine bestimmte Wandstärke zwischen der zum Aufnahmeraum führenden Bohrung und dem Kraftstoffkanal verlangt werden muß, ist bei der bekannten Ausführung der Durchmesser des Führungskörpers an dessen Stirnfläche und damit auch der Durchmesser des Düsenelementes verhältnismäßig groß.

Der vorliegenden Erfindung liegt die Aufgabe zugrunde, eine Kraftstoffeinspritzvorrichtung der eingangs erwähnten Art mit nur einer Hochdruckdichtfläche so weiterzubilden, daß sie bei einem hohen Förderdruck kompakter gebaut werden kann, einfach herstellbar und leicht montierbar ist.

Diese Aufgabe wird erfindungsgemäß mit den kennzeichnenden Merkmalen des Anspruchs 1 gelöst.

Zwar ist aus der US-PS-3 777 984 bereits eine Einspritzdüse bekannt, bei der der Aufnahmeraum für das Federelement als Quernut ausgebildet ist, durch die das Federelement seitlich einsetzbar ist. Bei dieser bekannten Ausführung hat jedoch die Bohrung von der Stirnfläche bis zum Aufnahmeraum für das Federelement einen konstanten Durchmesser. Bei einer ersten in dieser Druckschrift gezeigten Ausführung ist dieser Bohrungsdurchmesser dem Durchmesser eines Ansatzes an der Ventilnadel angepaßt, der diese Bohrung durchsetzt und in den Aufnahmeraum für das Federelement hineinragt. Man benötigt dabei also eine verhältnismäßig lange Ventilnadel und die axiale Länge der Düse muß vergrößert werden.

Bei der aus der US-PS-3 777 984 bekannten Einspritzdüse ist außerdem eine Einstellschraube vorgesehen, die in einer Bohrung geführt ist, welche in die die Quernut auf der der Ventilnadel gegenüberliegenden Seite abgrenzenden Wand eingearbeitet ist. Eine solche Konstruktion mag bei einer Düse möglich sein, bei einer Übertragung dieses Merkmals auf den Führungskörper einer Einspritzpumpe ergeben sich aber Stabilitätsprobleme, denn es muß beachtet werden, daß diese Wand mit dem in dem sich anschließenden Pumpenraum entstehenden hohen Pumpendruck belastet ist. Man kann also die bei einer Düse gegebenen Verhältnisse nicht ohne weiteres auf eine sogenannte Pumpendüse übertragen.

Für die vorliegende Erfindung ist daher das Merkmal c) von besonderem Vorteil.

Dieses Merkmal c) begründet zusammen mit den Merkmalen d) und e) einfache Herstellung bzw. Montage der erfindungsgemäßen Einspritzvorrichtung. Die Stelze und das Federelement können nämlich im Winkel zur Längsrichtung des Führungskörpers in die Quernut eingesetzt werden und durch seitlichen Druck in die Betriebsstellung verschwenkt werden, wobei der Auflagebalken an der die Quernut zur Kolbenseite hin abgrenzenden Wand entlanggleitet. Dieser Montagevorgang ist sehr einfach und ohne spezielle Werkzeuge rasch durchführbar und es wird dadurch gleichzeitig das notwendige Spannen der Federelemente bewirkt. Hierdurch kann eine Vorrichtung zur Einstellung der Betriebsspannung des bzw. der Federelemente wie sie im Stand der Technik notwendig ist entfallen. Dadurch wird wieder der Vorteil geringer Baulänge erreicht.

Eine bevorzugte Ausführung der erfindungsgemäßen Vorrichtung gemäß den Merkmalen des Anspruchs 2, ist besonders raumsparend weil bei einer gegenüber der Achse des Führungskörpers schrägen Anordnung des in die Stirnfläche des Führungskörpers auslaufenden Abschnittes des Kraftstoffkanales erreicht wird, daß man serienmäßige Düsenelemente kleiner Baugröße verwenden kann. Natürlich muß man gemäß Anspruch 3 dafür sorgen, daß auch in Höhe des Aufnahmeraumes des Federelementes eine ausreichende Wandstärke zu dem Kraftstoffkanal bleibt.

Durch die Verjüngung des Endbereiches der Quernut zum Düsenelement hin kann bei einer schrägen Anordnung des Kraftstoffkanals dessen Abstand von der Achse des Führungskörpers an der Stirnfläche weiter verringert werden.

Diese Endbereiche können dabei einen trapezartigen Querschnitt aufweisen, doch wird aus fertigungstechnischen Gründen ein halbrunder Querschnitt bevorzugt, zumal damit eine gleichmäßige Materialbeanspruchung ohne Spannungsspitzen an den Eckbereichen der Quernut gewährleistet wird. Dabei soll der Querschnitt des Auflagebalkens am Endbereich der Quernut entsprechen, so daß also Führungsflächen am Führungskörper und am Auflagebalken zum seitlichen Einschieben des Auflagebalkens in die Quernut gebildet sind. Dabei wird man bei einem halbrunden Querschnitt des Auflagebalkens durch einen im Führungskörper verankerten und in eine Nut im Auflagebalken eingreifenden Haltestift eine sonst mögliche Verschwenkbewegung des Auflagebalkens um eine Achse in Längsrichtung der Quernut verhindern.

Als Federelement wird vorzugsweise eine Schraubenfeder verwendet. Bei einem besonders bevorzugten Ausführungsbeispiel sollen mehrere, vorzugsweise drei Schraubendruckfedern in die Quernut eingesetzt werden, weil dann Schraubendruckfedern kleineren Durchmessers verwendet werden können und damit auch die Breite der Quernut reduziert werden kann.

Die Erfindung wird nachstehend anhand der in der Zeichnung dargestellten Ausführungsbeispiele näher erläutert. Die Figuren 1 - 6 zeigen jeweils zwei um 90 Grad zueinander gedrehte Teillängsschnitte durch unterschiedliche Ausführungen einer erfindungsgemäßen Kraftstoffeinspritzvorrichtung. Fig. 7 zeigt nochmals einen Teillängsschnitt während des Montagevorganges.

Mit 10 ist ein Führungskörper bezeichnet, der eine Bohrung 11 aufweist, in dem ein Kolben 12 axial verschiebbar gelagert ist. Diese Bohrung 11 ist als Sackloch in den Führungskörper 10 eingearbeitet. Dem Pumpenarbeitsraum 13 wird in bekannter Weise Kraftstoff über eine Querbohrung 14 aus einem Ringraum 15 zugeführt.

Ein insgesamt mit 20 bezeichnetes Düsenelement mit Spritzlöchern 21 ist mittels der Überwurfmutter 22 unmittelbar gegen die freie Stirnfläche 23 des Führungskörpers 10 gespannt. Diese Kraftstoffeinspritzvorrichtung hat also nur eine Hochdruckdichtfläche im Bereich dieser Stirnfläche 23. Aus dem Pumpenarbeitsraum 13 wird der Kraftstoff über einen Kanal 24 zu dem Düsenelement 20 gefördert. Dieser Kraftstoffkanal 24 mündet in diese Stirnfläche 23 und setzt sich dann in einem Kanalabschnitt 25 im Düsenelement fort. Die Spritzlöcher 21 dieses Düsenelementes 20 sind in bekannter Weise durch eine Ventilnadel 26 steuerbar, die einen Bund 27 und daran anschließend einen Ansatz 28 kleineren Durchmessers aufweist.

In den Führungskörpern 10 ist außerdem ein Aufnahmeraum 30 für ein Federelement 31 eingearbeitet, das über eine Stelze 32 mit einem konischen Flansch 33 und einem Schaft 34 auf den Ansatz 28 wirkt und damit die Ventilnadel auf ihren Ventilsitz drückt. Der Schaft 34 der Stelze 32 und der Ansatz 28 an der Ventilnadel 26 ragen dabei aus entgegengesetzten Richtungen in eine Bohrung 35 hinein, die von dem Aufnahmeraum 30 ausgeht und in die Stirnfläche 23 des Führungskörpers 10 mündet.

Der Aufnahmeraum 30 ist als Quernut 40 ausgebildet die einseitig offen ist. Bei den in der Zeichnung dargestellten Ausführungsbeispielen ist diese Quernut 40 als durchgehender Schlitz senkrecht zu der den Kraftstoffkanal 24 und die Achse A des Führungskörpers 10 schneidenden Ebene in diesen Führungskörper 10 eingearbeitet. Das Federelement 31 wird quer zu seiner Wirkungsrichtung in diese Quernut 40 eingeschoben und in seine zentrale Position gebracht, in der es die Ventilnadel belastet.

Damit wird es möglich, gegenüber der bekannten Ausführung den Durchmesser D der Bohrung 35 zu verkleinern. Bei der Ausführung nach den Fig. 1 und 2 wird zunächst von der Stirnfläche 23 her in den Führungskörper 10 eine Bohrung eingearbeitet, deren Durchmesser D1 dem Durchmesser des Schaftes 34 der Stelze 32 angepaßt ist. Dann wird ein zur Stirnfläche auslaufender Abschnitt der Bohrung 35 erweitert, in den eine Führungsbuchse 42 für den Ansatz 28 an der Ventilnadel eingesetzt wird. Diese Führungsbuchse ist vorzugsweise gehärtet und dient zugleich als Anschlagfläche für den Bund 27 an der Ventilnadel 26. Der Durchmesser D der Bohrung in dieser Buchse 42 ist dem Durchmesser des Ansatzes 28 angepaßt.

Man erkennt aus Fig. 1, daß der Durchmesser D der Bohrung 35 an der Stirnfläche 23 des Führungskörpers kleiner ist als die Breite B des Aufnahmeraumes 30 für das Federelement 31. Die Breite B entspricht dabei etwa dem Durchmesser der einen Schraubendruckfeder, die bei der Ausführung nach den Fig. 1 und 2 als Federelement dient. In der Schnittebene nach Fig. 1, d.h. in der den Kraftstoffkanal 24 und die Bohrung 35 schneidenden Ebene ist also der Durchmesser D der Bohrung 35 kleiner als die Breite B des Aufnahmeraumes 30. Damit kann auch der Abstand E von der Achse A des Führungskörpers 10 bzw. der Bohrung 35, die üblicherweise zentral angeordnet ist, gegenüber der bekannten Ausführung verkleinert werden, ohne daß die Materialstärke des Wandabschnittes 43 zwischen diesem Kraftstoffkanal 24 und der Bohrung 35 unzulässig geschwächt würde. Der in die Stirnfläche 23 auslaufende Abschnitt des Kraftstoffkanals 24 ist schräg zur Achse A des Kolbens angeordnet, d.h. der Abstand dieses Kraftstoffkanals von dieser Achse ist im Bereich der Stirnfläche 23 des Führungskörper 10 kleiner als in Höhe des Aufnahmeraumes 30. Damit kann der Durchmesser an der Stirnfläche 23 und damit die einzige Hochdruckdichtfläche verkleinert werden, wenn man den Führungskörper 10 zur Stirnfläche 23 hin konisch verjüngt, wie das bei 44 angedeutet ist.

Die Zeichnungen zeigen, daß der Querschnitt der Quernut 40 im mittleren Bereich etwa dem Querschnitt des Federelementes entspricht und daß der Boden zum Düsenelement 20 hin sowie der Boden zum Kolben 12 hin im Querschnitt halbrund ausgebildet ist. In den Endbereichen verjüngt sich also die Quernut auch auf der dem Kraftstoffkanal 24 zugewandten Seite, so daß dieser näher an die Achse A herangerückt werden kann, ohne daß eine unzulässige Materialschwächung zwischen diesem Kraftstoffkanal 24 und den Endbereichen der Quernut 40 zu befürchten wäre. Natürlich sind auch andere Querschnittsformen in den Endbereichen der Quernut 40 denkbar, wobei noch darauf hingewiesen wird, daß dieser Endbereich so ausgestaltet wird, daß ohne zusätzlichen Raumbedarf der konische Flansch 33 an der Stelze 32 darin Platz findet. Der obere im Querschnitt halbrunde Endbereich der Quernut 40 wird durch einen Auflagebalken 50 ausgefüllt, an dem sich die Schraubendruckfeder einseitig abstützt. Bei dem Ausführungsbeispiel nach den Fig. 1 bis 4 stützt sich diese Schraubendruckfeder unmittelbar auf dem Flansch 33 der Stelze 32 ab.

Bei dem Ausführungsbeispiel nach den Fig. 5 und 6 sind als Federelement drei Schraubendruckfedern 51 vorgesehen, die über einen Auflagesteg 52 zentral auf die Stelze 32 wirken. Ein Vergleich der Zeichnungen zeigt, daß die Breite B des Aufnahmeraums 30 kleiner ist und damit wiederum insgesamt die Baugröße verringert oder die Vorrichtung auch bei einem höheren Einspritzdruck verwendet werden kann.

Der Auflagebalken 50 füllt den Endbereich der Quernut 40 aus. Wichtig ist insbesondere, daß die Quernut 40 und der Auflagebalken einander angepaßte Führungsflächen 71 bzw. 72 aufweisen, die ein seitliches Einschieben und Entlanggleiten des Auflagebalkens 50 an dieser Wand 70 ermöglichen.

Anhand von Fig. 7 soll im folgenden der Montagevorgang näher beschrieben werden. Dazu wird der Schaft 34 der Stelze 32 in die Bohrung 35 derart eingesetzt, daß die Symmetrieachse der Stelze 32 schräg zur Längsrichtung A des Führungskörpers verläuft. Dies ist möglich, weil sich die Bohrung 35 zum Aufnahmeraum 30 des Federelements konisch erweitert. Auch die Längsachse der Druckfeder 31 ist zunächst im Winkel zur Längsrichtung A des Führungskörpers angeordnet. Bei dieser schrägen Anordnung von Stelze 32 und Druckfeder 31 kann der Auflagebalken 50 ohne Kraftaufwand in die in Fig. 7 dargestellte Lage eingesetzt werden, wobei sich der Schaft der Stelze 32 an einem Absatz 75 der Bohrung 35 am Übergang zwischen den Bohrungsabschnitten mit unterschiedlichem Durchmesser abstützt. Bei der Lage der Bauteile nach Fig. 7 ist also die Druckfeder 31 nicht gespannt. Wird nun auf die Druckfeder 31 und /oder den Auflagebalken 50 in Pfeilrichtung eine Kraft ausgeübt, wird die Druckfeder 31 geringfügig vorgespannt, während der Auflagebalken 50 an der Wand 70 am Führungskörper 10 entlanggleitet. Man wird dabei die Verhältnisse so aufeinander abstimmen, daß während dieses Montagevorganges die Feder nicht zu sehr vorgespannt wird, was den Montagevorgang erschweren würde. Andererseits sollte eine geringe Vorspannung in der Betriebsstellung der Feder gegeben sein, damit bei der weiteren Montage die Teile nicht unbeabsichtigt aus der Quernut herausfallen.

Nach dem Einsetzen der Stelze, der Feder und des Auflagebalkens wird das Düsenelement 20 angesetzt und mittels der Überwurfmutter 22 an dem Führungskörper 10 festgeschraubt. Bei diesem Montagevorgang wird die Druckfeder 31 durch den immer weiter in die Bohrung 35 eintauchenden Ansatz 28 der Ventilnadel 26 weiter vorgespannt. Der richtige Ventilöffnungsdruck soll dabei dann gegeben sein, wenn das Düsenelement 20 an der freien Stirnfläche 23 des Führungskörpers anliegt. Dazu hat man vorher durch Versuche bestimmt, wieviel Scheiben 60 auf den Flansch der Stelze 32 aufgelegt werden müssen. Ein nachträgliches Einstellen des Ventilöffnungsdruckes ist nicht notwendig und auch nicht möglich, weil die Überwurfmutter zugleich auch die Quernut 40 seitlich abdeckt und damit die Lage des Auflagebalkens 50 sichert, wie dies die Zeichnungen zeigen.

In diesem Zusammenhang wird darauf hingewiesen, daß das Gewinde 80 zwischen Führungskörper 10 und Überwurfmutter im Bereich der Quernut 40 vorgesehen ist. Dies ermöglicht einen kompakten Aufbau in Längsrichtung der Pumpe.

Schließlich wird noch darauf hingewiesen, daß in Fig. 7 als zusätzliches Merkmal angedeutet ist, daß ein im Führungskörper 10 verankerter Haltestift 90 in eine Nut 91 im Auflagebalken 50 eingreifen kann und somit eine Verschwenkbewegung des Auflagebalkens 50 um eine Achse in Längsrichtung der Quernut verhindert. Dieses Merkmale ist nur von Bedeutung, wenn der Querschnitt des Auflagebalkens 50 halbrund ausgebildet ist. Bei einem trapezartigen Querschnitt ist auch ohne diesen Haltestift eine Verschwenkung des Auflagebalkens 50 nicht möglich.

Durch eine zentrische Bohrung 95 in dem Auflagebalken 50 ist eine Verbindung zwischen dem Aufnahmeraum und einem Entlüftungskanal 61 gegeben, der in den Ringraum mündet.

## Patentansprüche

1. Kraftstoffeinspritzvorrichtung mit einer Einspritzpumpe, deren Kolben (12) in einer Bohrung (11) eines Führungskörpers (10) verschiebbar gelagert ist, sowie mit einem unmittelbar gegen die Stirnfläche (23) des Führungskörpers (10) gespannten Düsenelement (20) mit einer dessen Spritzloch (21) steuernden Ventilnadel (26), die in eine von der Stirnfläche (23) des Führungskörpers (10) ausgehende der Ventilnadel (26) angepaßte Bohrung (35) zu einem in den Führungskörper (10) eingearbeiteten Aufnahmeraum (30) hineinragt, in dem ein Federelement (31) angeordnet ist, das die Ventilnadel (26) auf ihren Ventilsitz drückt, wobei seitlich neben diesem Aufnahmeraum (30) im Führungskörper (10) ein mit dem Pumpenarbeitsraum (13) in Verbindung stehender Kraftstoffkanal (24) verläuft, der in die Stirnfläche (23) des Führungskörpers (10) mündet und dort mit einem zur Düse führenden Kanal des Düsenelements (20) komuniziert, gekennzeichnet durch folgende Merkmale:
a) der Aufnahmeraum (30) für das Federelement (31) ist als wenigstens einseitig offene, in die Mantelfläche des Führungskörpers (10) auslaufende Quernut (40) ausgebildet, deren Querschnitt etwa dem Querschnitt des Federelements (31) entspricht,
b) der Durchmesser (D) der Bohrung (35) an der Stirnfläche (23) des Führungskörpers (10) ist kleiner als die Breite (B) des Aufnahmeraumes (30),
c) das Federelement (31) ist an seinem dem Düsenelement (20) fernen Ende an einem Auflagebalken (50) abgestützt, welcher auf der Endfläche (70) der Quernut (40) in Längsrichtung der Quernut verschiebbar gelagert ist und durch Einschieben in der Quernut (40) das Federelement (31) aus einer unbelasteten Ruhelage in seine die Ventilnadel (26) belastende Betriebsstellung bringt,
d) zwischen der Ventilnadel (26) und dem Federelement (31) ist eine mit einem Abstützflansch (33) für das Federelement (31) vorgesehene Stelze (32) angeordnet,
e) die Bohrung (35) erweitert sich zum Aufnahmeraum (30) hin in Längsrichtung der Quernut (40) konisch.

2. Kraftstoffeinspritzvorrichtung nach Anspruch 1, dadurch gekennzeichnet, daß der Abstand (E) des Kraftstoffkanals (24) von der Achse (A) der Bohrung (35) an der Stirnfläche (23) des Führungskörpers (10) kleiner ist als in Höhe des Aufnahmeraumes (30) für das Federelement (31) und daß sich der Durchmesser des Führungskörpers (10) zur Stirnfläche (23) hin verjüngt.

3. Kraftstoffeinspritzvorrichtung nach einem der vorhergehenden Ansprüche, dadurch gekennzeichnet, daß der Querschnitt der Quernut (40) sich in dem Endbereich zum Düsenelement (20) hin wenigstens auf der dem Kraftstoffkanal (24) zugewandten Seite verjüngt.

4. Kraftstoffeinspritzvorrichtung nach Anspruch 3, dadurch gekennzeichnet, daß der Boden der Quernut im Querschnitt halbrund ausgebildet ist.

5. Kraftstoffeinspritzvorrichtung nach wenigstens einem der vorhergehenden Ansprüche, dadurch gekennzeichnet, daß als Federelement (31) eine Schraubendruckfeder dient.

6. Kraftstoffeinspritzvorrichtung nach wenigstens einem der Ansprüche 1 bis 5, dadurch gekennzeichnet, daß als Federelement (31) mehrere in die Quernut (40) eingesetzte Schraubendruckfedern (51) dienen, die über einen Auflagesteg (52) zentral auf die Stelze (32) wirken.

7. Kraftstoffeinspritzvorrichtung nach Anspruch 6, dadurch gekennzeichnet, daß durch einen am Führungskörper (10) verankerten Haltestift (90), der in eine Nut (91) im Auflagebalken (50) eingreift, eine Verschwenkbewegung des Auflagebalkens (50) um eine Achse in Längsrichtung der Quernut (40) verhindert ist.

## Claims

1. A fuel injection device with an injection pump, the piston (12) of which is movably mounted in a bore (11) of a guide member (10), and with a nozzle element (20) clamped directly against the end face (23) of the guide member (10) and having a valve needle (26) which controls the injection aperture (21) of the nozzle element (20) and penetrates into a bore (35) opening from the end face (23) of the guide member (10) and fitted by the valve needle (26), and leading to a receiving chamber (30) which is worked into the guide member (10) and in which there is arranged a spring element (31) urging the valve needle (26) onto its valve seating, wherein a fuel duct (24) connected to the pump working chamber (13) runs by the side of this receiving chamber (30) in the guide member (10), the fuel duct (24) opening into the end face (23) of the guide member and there communicating with a duct of the nozzle element (20) leading to the nozzle, characterised by the following features:
a) the receiving chamber (30) for the spring element (31) is constructed as a transverse groove (40) which is open at least on one side and issues into the generated surface of the guide member (10), the cross-sectional area of the transverse groove (40) corresponding roughly to the cross-sectional area of the spring element (31).
b) the diameter (D) of the bore (35) at the end face (23) of the guide member (10) is smaller than the width (B) of the receiving chamber (30),
c) the spring element (31) is supported, at its end remote from the nozzle element (20), on a support bar (50) which is movably mounted on the end face (70) of the transverse groove (40) in the longitudinal direction of the transverse groove and brings the spring element (31) from an unloaded rest position into its operating position loading the needle valve (26) by being pushed in the transverse groove (40),
d) a shoe (32) provided with a supporting flange (33) for the spring element (31) is arranged between the needle valve (26) and the spring element (31),
e) the bore (35) widens conically toward the receiving chamber (30) in the longitudinal direction of the transverse groove (40).

2. A fuel injection device according to Claim 1, characterised in that the distance (E) between the fuel duct (24) and the axis (A) of the bore (35) at the end face (23) of the guide member (10) is smaller than the height of the receiving chamber (30) for the spring element (31) and in that the diameter of the guide member (10) tapers inwardly toward the end face (23).

3. A fuel injection device according to one of the preceding claims, characterised in that the cross-section of the transverse groove (40) tapers inwardly in the end region toward the nozzle element (20), at least on the side facing the fuel duct (24).

4. A fuel injection device according to Claim 3, characterised in that the base of the transverse groove is semicircular in cross-section.

5. A fuel injection device according to at least one of the preceding claims, characterised in that a helical compression spring serves as spring element (31).

6. A fuel injection device according to at least one of Claims 1 to 5, characterised in that a plurality of helical compression springs (51) which are inserted into the transverse groove (40) and act centrally upon the shoe (32) via a support web (52) serve as spring element (31).

7. A fuel injection device according to Claim 6, characterised in that pivoting movement of the support bar (50) about an axis in the longitudinal direction of the transverse groove (40) is prevented by a retaining pin (90) which is secured on the guide member (10) and engages in a groove (91) in the support bar (50).

## Revendications

1. Dispositif d'injection de carburant comportant une pompe à injection dont le piston (12) est placé de façon à pouvoir se déplacer dans un alésage (11) d'un corps de guidage (10), ainsi que d'un élément d'injection (20) appuyé directement contre la surface frontale (23) du corps de guidage (10) avec un pointeau de soupape (26) commandant son orifice d'injection, qui pénètre dans un alésage adapté partant de la surface frontale (23) du corps de guidage (10) vers un espace de réception (30) pratiqué dans le corps de guidage (10), dans lequel est disposé un élément élastique que le pointeau de soupape (26) comprime sur son siège de soupape, où latéralement à côté de cet espace de réception (30) dans le corps de guidage (10) s'étend une canalisation de carburant (24) se trouvant en communication avec la chambre de travail de la pompe (13), qui débouche sur la surface frontale (23) du corps de guidage (10) et là communique avec une canalisation de l'élément d'injection (20) y conduisant, caractérisé par les dispositions suivantes:
a) l'espace de réception (30) pour l'élément élastique (3) est sous forme d'une gorge transversale ouverte d'un seul côté, débouchant à la surface extérieure du corps de guidage (10), dont la section correspond à peu près à celle de l'élément élastique (31),
b) le diamètre (D) de l'alésage (35) à la surface frontale (23) du corps de guidage (10) est plus petit que la largeur (B) de l'espace de réception (30),
c) l'élément élastique (31) s'appuie à son extrémité éloignée de l'élément d'injection, sur un support (50) qui est supporté de façon à pouvoir se déplacer dans le sens longitudinal de la gorge transversale, sur la surface d'extrémité (70) de la gorge transversale (40), et par intercalation dans la gorge transversale (40) fait passer l'élément élastique (31) de sa position de repos non chargée dans sa position de fonctionnement chargeant le pointeau de soupape (26),
d) entre le pointeau de soupape (26) et l'élément élastique (31) est placé une cale d'épaisseur (32) munie d'un flanc d'appui pour l'élément élastique (31),
e) l'alésage (35) va en s'évasant de façon conique vers l'espace de réception (30) dans le sens longitudinal de la gorge transversale (40).

2. Dispositif d'injection de carburant selon la revendication 1, caractérisé en ce que l'espacement (E) de la canalisation de carburant (24) à partir de l'axe (A) de l'alésage (35) sur la surface frontale (23) du corps de guidage (10) est plus faible sur la hauteur de l'espace de réception (30) pour l'élément élastique (31) et en ce que le diamètre du corps de guidage (10) converge avec la surface frontale (23).

3. Dispositif d'injection de carburant selon l'une des revendications précédentes, caractérisé en ce que la section de la gorge transversale (40), va en se rétrécissant dans la zone d'extrémité tournée vers l'élément d'injection (20) au moins sur le côté faisant face à la canalisation de carburant (24).

4. Dispositif d'injection de carburant selon la revendication 3, caractérisé en ce que le fond de la gorge transversale présente une section hémisphérique.

5. Dispositif d'injection de carburant selon au moins une des revendications précédentes, caractérisé en ce qu'on utilise un ressort à boudin comme élément élastique (31).

6. Dispositif d'injection de carburant selon au moins une des revendications 1 à 5, caractérisé en ce qu'on utilise comme élément élastique (31) plusieurs ressorts à boudin (51) introduits dans la gorge transversale (40), qui agissent par un gradin d'appui au centre sur la cale d'épaisseur (32).

7. Dispositif d'injection de carburant selon la revendication 6, caractérisé en ce que grâce à une goupille de blocage (90) ancrée sur le corps de guidage (10) qui s'engage dans une gorge (91) dans le support (50), on empêche un mouvement de pivotement du support (50) autour d'un axe dans le sens longitudinal de la gorge transversale (40).
